# EUROPÄISCHE PATENTSCHRIFT

(11) **EP 1 138 402 B1**
(45) Veröffentlichungstag und Bekanntmachung des Hinweises auf die Patenterteilung: **12.10.2005**
(21) Anmeldenummer: 01105868.2
(22) Anmeldetag: 09.03.2001
(51) Int. Cl.: B21C 5/00

(54) **Vorrichtung und Verfahren zum Anspitzen von Drahtenden**
Device and method for pointing wire ends
Dispositif et procédé à appointer des extrémités de fils

(30) Priorität: 31.03.2000 DE 10016067
(43) Veröffentlichungstag der Anmeldung: 04.10.2001
(73) Patentinhaber: MASCHINENFABRIK NIEHOFF GMBH & CO. KG, D-91126 Schwabach (DE)
(72) Erfinder: Leipold, Josef, 91126 Schwabach (DE)
(74) Vertreter: Wallinger, Michael

(56) Entgegenhaltungen:
- DE-A- 2 061 949
- PATENT ABSTRACTS OF JAPAN vol. 014, no. 367 (M-1008), 9. August 1990 (1990-08-09) -& JP 02 133112 A (NIPPON STEEL CORP), 22. Mai 1990 (1990-05-22)
- PATENT ABSTRACTS OF JAPAN vol. 008, no. 189 (M-321), 30. August 1984 (1984-08-30) -& JP 59 078717 A (DAIDO TOKUSHUKO KK), 7. Mai 1984 (1984-05-07)

## Beschreibung

Die Erfindung betrifft eine Vorrichtung sowie ein Verfahren zum Anspitzen von Drahtenden.

Insbesondere beim Einziehen von Drähten in Drahtziehmaschinen ist es erforderlich, die Drahtenden der zu ziehenden Drähte anzuspitzen, damit diese in den jeweils nächsten Ziehstein eingefädelt werden können.

Zum Einspitzen der Drähte ist bereits eine Anspitzvorrichtung bekannt, in welcher das zu spitzende Drahtende zwischen zwei Walzen kaltverformt wird. Die Walzenoberflächen weisen Nuten mit ansteigender Nuttiefe auf, so daß ein im wesentlichen spitz verlaufender, runder Querschnitt eines Drahtendes erzeugt werden kann.

Das Anspitzen von Drähten mit dieser bekannten Vorrichtung ist jedoch kosten- und zeitintensiv. Ferner weisen die mit einer derartigen Vorrichtung hergestellten Drahtspitzen Grate auf, die häufig unerwünscht sind.

Aus der DE-OS-2061949 ist ein Verfahren zum Anspitzen von Drähten mittels Widerstandserwärmung bekannt, bei dem der Draht zwischen zwei Festpunkten einer Zugvorrichtung eingespannt ist, in der der Draht erwärmt und gereckt wird, wobei der Draht soweit erwärmt wird, bis die Zugfestigkeit gegenüber der Zugfestigkeit im kalten Zustand wesentlich nachlässt und eine Streckung und eine gleichmäßige Verjüngung ohne sichtbare Einschnürung des Drahtes eintritt, wobei der Draht danach oder gleichzeitig zur Erzeugung einer Sollbruchstelle auf einer Teilstrecke eine zusätzliche Erwärmung erfährt, wobei sich der Draht an dieser Stelle zusätzlich lokal streckt und verjüngt, und die Streckung durch die Zugwirkung soweit durchgeführt wird bis das Profil an der vorausbestimmten Einschnürung abreißt.

Weiter ist aus der DE-OS-2061949 eine Vorrichtung zur Durchführung des vorgenannten Verfahrens bekannt. Diese Vorrichtung weist eine Festbacke und eine Zugklemme auf an welche eine Spannung für die Widerstandserwärmung des eingespannten Drahtes angelegt wird. Die Zugklemme ist dabei mit einer hydraulischen Zugvorrichtung verbunden.

Aus der JP 02133112 ist eine Vorrichtung zum Anspitzen von Drähten bekannt, bei der eine Heizofen vorgesehen ist, und bei der ein durch diesen Heizofen sich erstreckender Draht an zwei Einspannstellen fixiert werden kann. Eine dieser beiden Einspannstellen ist an einer drehbar gelagerten Zugeinrichtung vorgesehen.

Der Erfindung liegt daher die Aufgabe zugrunde, eine Vorrichtung zum Anspitzen von Drahtenden zu schaffen, welche kostengünstig herstellbar ist, ein schnelles und gratfreies Spitzen der Drahtenden ermöglicht und sich flexibel für unterschiedliche Drahtdurchmesser verwenden läßt.

Die Aufgabe wird gelöst durch eine Vorrichtung zum Anspitzen von Drahtenden gemäß Anspruch 1.

Die Aufgabe wird ferner gelöst durch ein Verfahren zum Anspitzen von Drahtenden gemäß Anspruch 9.

Bevorzugte Weiterbildungen der Erfindung sind Gegenstand der Unteransprüche.

Erfindungsgemäß ist insbesondere eine Vorrichtung zum Anspitzen von Drahtenden vorgesehen, welche eine erste und eine zweite Einrichtung zur Aufnahme des Drahtes aufweist, sowie eine Heizvorrichtung und eine Einrichtung, welche den Draht unter vorbestimmten Gegebenheiten belastet.

Die Heizvorrichtung ist vorzugsweise als elektrische Widerstandsheizung bzw. als elektrische Heizeinrichtung gestaltet. Besonders bevorzugt weist die Heizeinrichtung wenigstens eine erste Kontaktstelle sowie wenigstens eine zweite Kontaktstelle bzw. wenigstens einen ersten Pol und wenigstens einen zweiten Pol auf. Diese Pole sind bevorzugt mit einem Transformator verbunden. Mit diesen Polen, im folgenden wird von Kontaktstellen gesprochen, kann die Heizeinrichtung jeweils eine Stelle des zu spitzenden Drahtes kontaktieren. Hierbei ist zwischen diesen Kontaktstellen, also insbesondere innerhalb des Drahtes, ein Spannungsabfall gegeben, so daß ein Strom durch den leitfähigen Draht fließt. Hierdurch wird eine Erwärmung des Drahtes in dem Abschnitt zwischen den Kontaktstellen bewirkt.

Die Heizeinrichtung kann erfindungsgemäß auch andersartig gestaltet sein.

Der Draht stützt sich an der ersten sowie der zweiten Aufnahmeeinrichtung ab. Die erste und/oder die zweite Aufnahmeeinrichtung weisen vorzugsweise jeweils eine Klemmeinrichtung auf, in welcher der Draht eingeklemmt wird. Diese Klemmeinrichtung kann als Klemmzange gestaltet sein oder eine drehbare, keilförmige Scheibe sowie einen verstellbaren Hebel mit kegelförmiger Spitze aufweisen, wobei diese Scheibe insbesondere als Zugscheibe gestaltet ist. Die Zugscheibe kann vorzugsweise manuell oder von einer mit einem Motor versehenen Antriebseinrichtung oder auf sonstige Weise angetrieben werden. Die Klemmeinrichtungen können auch auf andere Art gestaltet sein.

Die Heizvorrichtung ist derart gestaltet und angeordnet, daß der Draht zwischen der ersten und der zweiten Aufnahmeeinrichtung erwärmt wird.

Vorzugsweise weist die erste Aufnahmeeinrichtung die erste elektrische Kontaktstelle und die zweite Aufnahmeeinrichtung die zweite elektrische Kontaktstelle einer elektrischen Heizeinrichtung bzw. der Widerstandsheizung auf.

Bevorzugt ist auch, daß die erste Aufnahmeeinrichtung und die zweite Aufnahmeeinrichtung, welche vorzugsweise mit Klemmeinrichtungen zum Klemmen des Drahtes versehen sind, nicht die elektrischen Kontaktstellen aufweisen oder daß nur eine dieser Aufnahmeeinrichtungen eine elektrische Kontaktstelle aufweist.

Erfindungsgemäß ist ferner eine Einrichtung vorgesehen, welche den Draht unter vorbestimmten Gegebenheiten in dem erwärmten Bereich belastet, und zwar insbesondere in Richtung der Längsachse des Drahtes.

Besonders bevorzugt wird die erfindungsgemäße Vorrichtung wie folgt verwendet: Mittels der insbesondere als Widerstandsheizung gestalteten Heizvorrichtung wird in einem Bereich zwischen der ersten und der zweiten Aufnahmeeinrichtung erhitzt. Hierzu ist insbesondere vorgesehen, daß die Pole bzw. die elektrischen Kontaktstellen der Widerstandsheizung an der ersten Aufnahmeeinrichtung sowie der zweiten Aufnahmeeinrichtung angeordnet sind. Der Draht wird vorzugsweise so lange erhitzt, bis er glüht. Während des Erhitzens oder nach dem Erhitzen wird der Draht mittels einer Einrichtung in dem erwärmten Bereich belastet.

Vorzugsweise sind die erste und die zweite Aufnahmeeinrichtung bzw. die erste und die zweite Kontaktstelle relativ beweglich zueinander angeordnet.

Besonders bevorzugt ist die erste Aufnahmeeinrichtung bzw. die erste elektrische Kontaktstelle fest angeordnet und die zweite Aufnahmeeinrichtung bzw. die zweite elektrische Kontaktstelle drehbeweglich oder axial verschieblich angeordnet. Die zweite Kontaktstelle ist besonders bevorzugt an der ersten Aufnahmeeinrichtung derart angeordnet, daß sie sich im Falle einer Axialbeweglichkeit dieser Aufnahmeeinrichtung ebenfalls axial bewegt und im Falle einer Drehbeweglichkeit der zweiten Aufnahmeeinrichtung einer Kreisbahn folgt.

Durch diese Belastung des erwärmten bzw. glühenden Bereichs kann insbesondere bewirkt werden, daß sich der Draht zunächst verjüngt und anschließend abreißt. Bei diesem Verjüngen bzw. Abreißen entsteht eine Drahtspitze. Die Gestaltung der Drahtspitze sowie die Länge des gespitzten Bereiches kann auf unterschiedliche Weise beeinflußt werden. Beispielsweise kann der Abstand der elektrischen Kontaktstellen variiert werden, oder die Spannung der Widerstandsheizung bzw. die Temperatur, welche die Heizeinrichtung im Draht erzeugt, oder die Heizdauer, insbesondere in Kombination mit der Größe und der Dauer der im Draht erzeugten Kraft oder auf sonstige Weise.

Vorzugsweise ist die erste Kontaktstelle an einem Klemmelement der Klemmeinrichtung der ersten Aufnahmeeinrichtung angeordnet, so daß die elektrische Kontaktstelle an den Draht gedrückt wird, wenn das Klemmelement den Draht belastet.

Bevorzugt ist in entsprechender Weise eine zweite Kontaktstelle am zweiten Klemmelement der Klemmeinrichtung der zweiten Aufnahmeeinrichtung angeordnet.

Das Klemmelement weist vorzugsweise ein Gewinde auf, in welchem es geführt wird.

Bevorzugt ist die erste Aufnahmeeinrichtung und/oder die zweite Aufnahmeeinrichtung als Klemmeinrichtung gestaltet, und zwar derart, daß Drähte unterschiedlichen Durchmessers oder unterschiedlicher Querschnittsgeometrie geklemmt werden können.

Die erfindungsgemäße Vorrichtung kann zum Anspitzen unterschiedlicher Drahtmaterialien verwendet werden, wie beispielsweise Supraleiter, CrNi, Neusilber, oder für Drähte aus sonstigen Werkstoffen.

Die erfindungsgemäße Vorrichtung kann ferner für Drähte mit unterschiedlichsten Querschnittsprofilen, wie drei-, vier- oder mehreckige oder runde oder auf sonstige Weise gestaltete Querschnittsprofile verwendet werden.

Die erfindungsgemäße Vorrichtung kann in einer Drahtziehmaschine integriert oder eine separate Vorrichtung sein, die beispielsweise auf Rollen oder dergleichen verfahrbar ist.

Die erfindungsgemäße Vorrichtung kann insbesondere zum Anspitzen von Drähten verwendet werden, welche in Grobzuganlagen gezogen werden sollen, wobei die Drahtdurchmesser bevorzugt im Bereich zwischen 2 mm und 8 mm sind. Aber auch für andere Drahtdurchmesser ist die erfindungsgemäße Vorrichtung bevorzugt.

Die zweite Aufnahmeeinrichtung, welche vorzugsweise eine zweite elektrische Kontaktstelle aufweist, kann relativ zur ersten Aufnahmeeinrichtung mittels einer Antriebseinrichtung, wie Motor oder dergleichen, oder manuell bewegt werden.

Die Aufgabe wird ferner gelöst durch ein Verfahren zum Anspitzen von Drahtenden gemäß Anspruch 9.

Erfindungsgemäß ist insbesondere vorgesehen, daß ein Draht an einer vorbestimmten Stelle erwärmt wird, und zwar insbesondere derart, daß er rötlich glüht, und anschließend zumindest im Bereich dieser Stelle in Richtung der Drahtlängsachse belastet wird, so daß sich der Draht zunächst verjüngt und anschließend unter Bildung eines angespitzten Drahtendes abreißt.

In einem besonders bevorzugten erfindungsgemäßen Verfahren wird der Draht mittels einer elektrischen Widerstandsheizung erwärmt.

In einem bevorzugten erfindungsgemäßen Verfahren wird der Draht zwischen zwei voneinander beabstandeten Stellen eingeklemmt, und in dem bzw. einem Zwischenbereich dieser Stellen erwärmt. Anschließend wird der Draht belastet. Hierzu wird eine Klemmstelle relativ zur anderen Klemmstelle bewegt. Hierdurch verjüngt sich der Draht und reißt unter Bildung einer Drahtspitze ab.

Die Aufgabe wird ferner gelöst durch ein Verfahren gemäß Anspruch 12.

Die Erfindung soll durch die bevorzugten Ausführungsformen sowie die Beispiele nicht beschränkt werden.

Im folgenden wird nun die Erfindung anhand beispielhafter, die Erfindung nicht beschränkender Ausführungsbeispiele erläutert.

Dabei zeigt:
- Fig. 1: eine beispielhafte erfindungsgemäß Ausführungsform in schematischer Ansicht;
- Fig. 2: eine Schnittansicht entlang der Linie 2-2 aus Fig. 1;
- Fig. 3: eine Schnittansicht entlang der Linie 3-3 aus Fig. 1; und
- Fig. 4: eine Schnittansicht entlang der Linie 4-4 aus Fig. 1.

Fig. 1 zeigt eine erfindungsgemäße Anspitzvorrichtung 1 mit einem Gehäuse 10, einer ersten Aufnahmeeinrichtung 12 sowie einer zweiten Aufnahmeeinrichtung 14. Ein anzuspitzender Draht wird in einen durch die gestrichelten Linien 16, 18 bzw. 20, 22 angedeuteten Bereich in der ersten Aufnahmeeinrichtung 12 bzw. der zweiten Aufnahmeeinrichtung 14 jeweils aufgenommen und erstreckt sich zwischen diesen Bereichen.

Die erste Klemmeinrichtung 12 weist ein erstes Klemmteil 24 auf. Das erste Klemmteil 24 ist, was in Fig. 1 nicht gezeigt ist, in einem Gewinde geführt und weist radiale Ausleger 26, 28, 30, 32 auf, welche die Bedienbarkeit erleichtern.

Die zweite Aufnahmeeinrichtung 14 weist ein zweites Klemmteil 34 auf, das ebenfalls, was in Fig. 1 nicht dargestellt ist, in einem Gewinde geführt wird, und das radiale Ausleger 36, 40, 42, 44 aufweist.

Die zweite Aufnahmeeinrichtung weist ferner einen scheibenförmigen Träger 46 auf, welcher an einer Gelenkstelle 48 drehbar gelagert ist.

An den Klemmteilen 24, 34 sind jeweils elektrische Kontaktstellen angeordnet, welche mit einem Trafo verbunden sind. Wenn an den Kontaktstellen eine elektrische Spannung angelegt wird, erwärmt sich der nicht dargestellte Draht im Bereich zwischen der ersten Aufnahmeeinrichtung 12 und der zweiten Aufnahmeeinrichtung 14. Während dieses Erwärmens oder nach diesem Erwärmen kann der Hebel 50 in der durch den Pfeil 52 angedeuteten Drehrichtung gedreht werden, was eine Drehung des scheibenförmigen Trägers und somit eine Abstandsveränderung des Klemmteils 34 vom Klemmteil 24 bewirkt. Wenn der Draht eine entsprechende Temperatur hat, bewirkt diese Drehbewegung ohne großen Krafteinsatz eine Streckung des Drahtes, wobei sich der Drahtquerschnitt verjüngt und unter Bildung einer Drahtspitze abreißt.

Fig. 2 zeigt eine Schnittansicht entlang der Linie 2-2 aus Fig. 1 in gedrehter Darstellung.

Das erste Klemmteil 24 ist mittels eines Gewindes 60 sowie mittels eines Gegengewindes 62 mit dem Bauteil 64 verbunden. Eine Drehung des Bauteils 24 um seine Achse bewirkt, daß die als Spannbacke wirkende Stirnseite 66 des ersten Klemmelements 24, bei entsprechender Drehrichtung, in Richtung der als Gegenspannbacke wirkenden Fläche 68 bewegt wird. Die Stirnseite 66 ist ferner eine elektrische Kontaktstelle, welche, was nicht gezeigt ist, mit einem Transformator in Verbindung steht.

Im Zwischenbereich 70 zwischen dieser Stirnfläche 66 dieser Fläche 68 kann der zu spitzende Draht aufgenommen bzw. eingespannt werden.

Fig. 3 zeigt eine Schnittansicht entlang der Linie 3-3 aus Fig. 1 in teilgeschnittener Ansicht.

Das zweite Klemmteil 34 weist in seinem Außenumfang ein Gewinde 80 auf, welches sich in einem Gewinde 82 des Bauteils 84 erstreckt, so daß, bei entsprechender Drehrichtung, die Stirnfläche 86 dieses zweiten Klemmteils 34, welche auch als zweite elektrische Kontaktstelle wirkt, in Richtung der Fläche 88 bewegt werden kann, so daß ein im Zwischenbereich 90 zwischen dieser Stirnfläche 84 und dieser Fläche 86 angeordneter Draht geklemmt werden kann.

Fig. 4 zeigt eine Schnittansicht entlang der Linie 4-4 aus Fig. 1.

In Fig. 4 ist insbesondere die drehbare Lagerung des scheibenförmigen Trägers 46 dargestellt.

Der scheibenförmige Träger weist eine erste Scheibe 100 sowie eine zweite Scheibe 102 auf, welche über Verbindungselemente, wie Schrauben 104, drehfest miteinander gekoppelt sind.

Die zweite Scheibe 102 weist eine Durchgangsöffnung 106 auf, in welche sich ein zylindrisches Ende 108 eines Bauteils 110 erstreckt. Das Bauteil 110 ist über geeignete Befestigungsmittel, wie Schrauben 112, mit dem Gehäuse 10 drehfest verbunden.

Es sei angemerkt, daß auch andere Gestaltungen der drehbaren Lagerung des Trägers 46 bevorzugt sind.

### Bezugszeichenliste

- 1: erfindungsgemäße Vorrichtung
- 10: Gehäuse
- 12: erste Aufnahmeeinrichtung
- 14: zweite Aufnahmeeinrichtung
- 16: gestrichelte Linie
- 18: gestrichelte Linie
- 20: gestrichelte Linie
- 22: gestrichelte Linie
- 24: erstes Klemmteil
- 26: radialer Ausleger
- 28: radialer Ausleger
- 30: radialer Ausleger
- 32: radialer Ausleger
- 34: zweites Klemmteil
- 36: radialer Ausleger
- 38: radialer Ausleger
- 40: radialer Ausleger
- 42: radialer Ausleger
- 46: scheibenförmiger Träger
- 48: Drehgelenk
- 50: Hebel
- 52: Pfeil
- 60: Gewinde
- 62: Gegengewinde
- 64: Bauteil
- 66: Stirnseite
- 68: Fläche
- 70: Zwischenbereich
- 80: Gewinde
- 82: Gewinde
- 84: Bauteil
- 86: Stirnseite
- 88: Fläche
- 90: Zwischenbereich
- 100: erste Scheibe
- 102: erste Scheibe
- 104: Schraube
- 106: Öffnung
- 108: zylindrisches Ende
- 110: Bauteil

## Patentansprüche

1. Vorrichtung zum Anspitzen von Drahtenden, **gekennzeichnet durch**
- eine erste Einrichtung (12) zur Aufnahme des Drahtes;
- wenigstens eine zweite Einrichtung (12) zur Aufnahme des Drahtes;
- wenigstens eine Heizeinrichtung, welche den Draht in einem Bereich zwischen der ersten Aufnahmeeinrichtung (12) und der zweiten Aufnahmeeinrichtung (12) erwärmt; und
- wenigstens eine Einrichtung, welche den Draht unter vorbestimmten Gegebenheiten in dem erwärmten Bereich belastet, und zwar insbesondere in Richtung der Längsachse des Drahtes;
wobei die Heizeinrichtung als elektrische Heizeinrichtung gestaltet ist und wenigstens eine erste elektrische Kontaktstelle zum Kontaktieren einer ersten Stelle des Drahtes ausweist, sowie wenigstens eine zweite elektrische Kontaktstelle zum Kontaktieren einer zweiten Stelle des Drahtes, wobei zwischen diesen elektrischen Kontaktstellen ein elektrischer Spannungsabfall gegeben ist und wobei die erste elektrische Kontaktstelle an der ersten Aufnahmeeinrichtung (12) und die zweite elektrische Kontaktstelle an der zweiten Aufnahmeeinrichtung (14) angeordnet ist und wobei die elektrischen Kontaktstellen relativbeweglich zueinander angeordnet sind, so daß der Abstand dieser elektrischen Kontaktstellen verändert werden kann
**dadurch gekennzeichnet, dass**
die zweite Aufnahmeeinrichtung (14) einen scheibenförmigen Träger (46) aufweist, welcher an einer Gelenkstelle (48) drehbar gelagert ist und wobei die zweite Aufnahmeeinrichtung (14) ein zweites Klemmteil (34) aufweist, das in seinem Außenumfang ein Gewinde (80) aufweist, welches sich in einem Gewinde (82) eines Bauteils (84) erstreckt, so daß, bei entsprechender Drehrichtung, die Stirnfläche (86) dieses zweiten Klemmteils (34) in Richtung einer Fläche (88) bewegt werden kann, so daß ein im Zwischenbereich (90) zwischen dieser Stirnfläche (86) und dieser Fläche (88) angeordneter Draht geklemmt werden kann.

2. Vorrichtung nach Anspruch 1, **dadurch gekennzeichnet, daß** die Heizeinrichtung als Widerstandsheizung gestaltet ist.

3. Vorrichtung nach einem der vorangehenden Ansprüche, **dadurch gekennzeichnet, daß** die erste (12) und/oder die zweite Aufnahmeeinrichtung (14) als Klemmeinrichtung gestaltet ist, in welcher der Draht eingeklemmt wird.

4. Vorrichtung nach einem der vorangehenden Ansprüche, **dadurch gekennzeichnet, daß** die zweite Aufnahmeeinrichtung (14) wenigstens ein Bauteil (46) aufweist, welches relativbeweglich zur ersten Aufnahmeeinrichtung (12) angeordnet ist.

5. Vorrichtung nach Anspruch 4, **dadurch gekennzeichnet, daß** das wenigstens eine Bauteil (46) der zweiten Aufnahmeeinrichtung (14), welches relativbeweglich zur ersten Aufnahmeeinrichtung (12) angeordnet ist, den Draht unter vorbestimmten Gegebenheiten, insbesondere reibschlüssig, belastet, so daß in axialer Richtung des Drahtes eine Last auf den Draht erzeugt wird, welche zwischen der ersten (12) und der zweiten Aufnahmeeinrichtung (12) wirkt.

6. Vorrichtung nach einem der vorangehenden Ansprüche, **dadurch gekennzeichnet, daß** ein zwischen den elektrischen Kontaktstellen wirkender elektrischer Spannungsabfall eine Erwärmung des sich zwischen diesen elektrischen Kontaktstellen erstreckenden Drahtes bewirkt und die Belastung des Drahtes, welche insbesondere durch eine Relativbewegung der Aufnahmeeinrichtungen (12; 14) erzeugt wird, ein Trennen des Drahtes in einem vorbestimmten erwärmten Bereich bewirkt.

7. Vorrichtung nach einem der vorangehenden Ansprüche, **dadurch gekennzeichnet, daß** die erste elektrische Kontaktstelle an einem Klemmelement (24) der ersten Aufnahmeeinrichtung (12) angeordnet ist, welches im Bereich dieser ersten elektrischen Kontaktstellen den anzuspitzenden Draht kontaktiert, und/oder zweite elektrische Kontaktstelle an einem Klemmelement (34) der zweiten Aufnahmeeinrichtung (12) angeordnet ist, welches im Bereich dieser zweiten elektrischen Kontaktstellen den anzuspitzenden Draht kontaktiert.

8. Vorrichtung nach einem der vorangehenden Ansprüche, **dadurch gekennzeichnet, daß** die erste (12) und/oder die zweite Aufnahmeeinrichtung (12) derart verstellbar gestaltet sind, daß Drähte unterschiedlichen Durchmessers geklemmt werden können.

9. Verfahren zum Anspitzen von Drahtenden mittels einer Vorrichtung gemäß Anspruch 1, **gekennzeichnet durch** die Schritte:
- Erwärmen des Drahtes mittels einer elektrischen Widerstandsheizung an wenigstens einer vorbestimmten Stelle,
wobei der Draht im Bereich des zu erzeugenden angespitzten Drahtendes zwischen zwei elektrischen Polen angeordnet wird, so daß sich der Draht in diesem Bereich erwärmt, und wobei der Draht an der vorbestimmten Stelle derart erwärmt wird, daß er rötlich glüht; und
- Belasten der erwärmten Stelle mit einer vorbestimmten Last, und zwar insbesondere in Richtung der Drahtlängsachse

10. Verfahren nach Anspruch 9, **gekennzeichnet durch** die Schritte:
- Einklemmen des Drahtes an einer ersten vorbestimmten Stelle und an einer zweiten von dieser ersten beabstandeten vorbestimmten Stelle;
- Erwärmen des Drahtes zwischen der ersten und der zweiten Stelle;
- Belasten des Drahtes zwischen der ersten und der zweiten Stelle, so daß der Draht zwischen der ersten und der zweiten Stelle getrennt wird und eine Drahtspitze entsteht.

11. Verfahren nach einem der Ansprüche 9 und 10, **dadurch gekennzeichnet, daß** der Draht dadurch belastet wird, daß die zweite Klemmstelle relativ zur ersten Klemmstelle bewegt wird.

12. Verfahren zum Einziehen von Drähten in Ziehmaschinen, **gekennzeichnet durch** den Schritt, Erzeugen eines angespitzten Drahtendes gemäß einem der Ansprüche 9 bis 11.

## Claims

1. A device for forming pointed wire ends, **characterized by**
- a first means (12) for receiving the wire;
- at least one second means (12) for receiving the wire;
- at least one heating device for heating the wire in a region between said first receiving means (12) and said second receiving means (12); and
- at least one means for applying stress to the wire in the heated region under predefined conditions, in particular in the longitudinal axial direction of the wire;
wherein said heating device is configured as an electrical heating device, including at least one first electrical contact point for contacting the wire at a first location and at least one second electrical contact point for contacting the wire at a second location, wherein electrical voltage drop occurs between said electrical contact points and wherein said first electrical contact point is positioned at said first receiving means (12) and said second electrical contact point is positioned at said second receiving means (14), and wherein said electrical contact points are positioned to be movable relative to one another so as to allow the distance between said electrical contact points to be varied,
**characterized in that**
said second receiving means (14) includes a disk-shaped support (46) rotatably supported at a swivel joint (48) and wherein said second receiving means (14) includes a second clamping member (34) having at its outer periphery a thread (80) extending in a thread (82) of a component (84) such that, given a corresponding rotational direction, the end face (86) of said second clamping member (34) can move in the direction of a surface (88) so as to allow a wire to be clamped that is positioned in the intermediate region (90) between said end face (86) and said surface (88).

2. The device according to claim 1, **characterized in that** said heating device is configured as a resistance heater.

3. The device according to any of the preceding claims, **characterized in that** said first (12) and/or said second receiving means (14) is configured as a clamping means where the wire is clamped in.

4. The device according to any of the preceding claims, **characterized in that** said second receiving means (14) comprises at least one component (46) positioned to be movable relative to said first receiving means (12).

5. The device according to claim 4, **characterized in that** said at least one component (46) of said second receiving means (14), which is positioned to be movable relative to said first receiving means (12), applies stress to the wire, in particular frictionally, under predefined conditions so that stress acting between said first (12) and said second receiving means (12) is generated in the axial direction of the wire.

6. The device according to any of the preceding claims, **characterized in that** an electrical voltage drop acting between said electrical contact points induces heating of the wire extending between said electrical contact points, and the stress applied to the wire generated in particular by relative movement of said receiving means (12; 14) induces the wire to separate in a predetermined heated region.

7. The device according to any of the preceding claims, **characterized in that** said first electrical contact point is positioned on a clamping member (24) of said first receiving means (12) which contacts the wire to be pointed in the region of said first electrical contact points, and/or said second electrical contact point is positioned on a clamping member (34) of said second receiving means (12) which contacts the wire to be pointed in the region of said second electrical contact points.

8. The device according to any of the preceding claims, **characterized in that** said first (12) and/or said second receiving means (12) are configured so as to be adjustable for clamping wires of different diameters.

9. A method for forming pointed wire ends by means of the device of claim 1, **characterized by** the steps:
- heating the wire by means of an electric resistance heater at least at one predefined location wherein the region of the wire where the pointed wire end is to be formed, is positioned between two electric poles such that the wire is heated in said region and wherein the wire is heated in said predefined location such as to become red-hot; and
- applying predefined stress to the heated location, in particular in the longitudinal axial direction of the wire.

10. The method according to claim 9, **characterized by** the steps:
- clamping the wire at a first predefined location and at a second location distanced from said first predefined location;
- heating the wire between said first and said second locations;
- applying stress to the wire between said first and said second locations so as to induce the wire to separate between said first and said second locations, thus forming a pointed wire end.

11. The method according to one of the claims 9 and 10, **characterized in that** stress is applied to the wire **in that** said second clamping point moves relative to said first clamping point.

12. A method for inserting wire into drawing machines, **characterized by** the step, producing a pointed wire end according to one of the claims 9 to 11.

## Revendications

1. Appareil pour appointer des extrémités de fil, **caractérisé par**
- un premier dispositif (12) pour recevoir le fil ;
- au moins un second dispositif (12) pour recevoir le fil ;
- au moins un dispositif de chauffage qui chauffe le fil dans une zone entre le premier dispositif de réception (12) et le second dispositif de réception (12) ; et
- au moins un dispositif qui charge le fil dans la zone chauffée dans des conditions prédéterminées, à savoir en particulier en direction de l'axe longitudinal du fil ;
dans lequel le dispositif de chauffage est réalisé sous forme de dispositif de chauffage électrique et présente au moins un premier emplacement de contact électrique pour la mise en contact d'un premier emplacement du fil, ainsi qu'au moins un second emplacement de contact électrique pour la mise en contact d'un second emplacement du fil, une chute de tension électrique se présente entre ces emplacements de contact électrique, le premier emplacement de contact électrique est agencé sur le premier dispositif de réception (12) et le second emplacement de contact électrique est agencé sur le second dispositif de réception (14), et les emplacements de contact électrique sont agencés de façon mobile l'un par rapport à l'autre, de sorte que la distance de ces emplacements de contact électrique peut être variée,
**caractérisé en ce que**
le second dispositif de réception (14) comprend un support (46) en forme de disque qui est monté mobile en rotation à un emplacement d'articulation (48), le second dispositif de réception (14) comprend un second élément de serrage (34) qui présente un filetage à sa périphérie extérieure, qui s'étend dans un taraudage (82) d'un composant (84), de sorte que lors d'un sens de rotation correspondant, la surface frontale (86) de ce second élément de serrage (34) peut être déplacée en direction d'une surface (88), de sorte qu'un fil agencé dans la zone intermédiaire (90) entre cette surface frontale (86) et cette surface (88) peut être serré.

2. Appareil selon la revendication 1, **caractérisé en ce que** le dispositif de chauffage est réalisé sous forme de chauffage par effet Joule.

3. Appareil selon l'une des revendications précédentes, **caractérisé en ce que** le premier dispositif de réception (12) et/ou le second dispositif de réception (14) est/sont realisé(s) sous forme de dispositif de serrage dans lequel est serré le fil.

4. Appareil selon l'une des revendications précédentes, **caractérisé en ce que** le second dispositif de réception (14) comprend au moins un composant (46) qui est agencé de façon mobile par rapport au premier dispositif de réception (12).

5. Appareil selon la revendication 4, **caractérisé en ce que** ledit au moins un composant (46) du second dispositif de réception (14), qui est agencé de façon mobile par rapport au premier dispositif de réception (12), charge le fil en particulier par coopération de friction dans des conditions prédéterminées, de sorte qu'une charge sur le fil est engendrée en direction axiale du fil, qui agit entre le premier dispositif de réception (12) et le second dispositif de réception (12).

6. Appareil selon l'une des revendications précédentes, **caractérisé en ce qu'**une chute de tension électrique agissant entre les emplacements de contact électrique provoque un échauffement du fil qui s'étend entre ces emplacements de contact électrique, et **en ce que** la charge du fil qui est engendrée en particulier par un mouvement relatif des dispositifs de réception (12 ; 14) provoque une séparation du fil dans une zone chauffée prédéterminée.

7. Appareil selon l'une des revendications précédentes, **caractérisé en ce que** le premier emplacement de contact électrique est agencé sur un élément de serrage (24) du premier dispositif de réception (12), élément qui met en contact le fil à appointer dans la zone de ces premiers emplacements de contact électrique, et/ou **en ce que** le second emplacement de contact électrique est agencé sur un élément de serrage (34) du second dispositif de réception (12), élément qui met en contact le fil à appointer dans la zone de ces seconds emplacements de contact électrique.

8. Appareil selon l'une des revendications précédentes, **caractérisé en ce que** le premier dispositif de réception (12) et/ou le second dispositif de réception (12) sont réalisés de façon réglable de manière à pouvoir serrer des fils de différents diamètres.

9. Procédé pour appointer des extrémités de fil au moyen d'un appareil selon la revendication 1, **caractérisé par** les étapes suivantes :
- on fait chauffer le fil à au moins un emplacement prédéterminé au moyen d'un chauffage électrique à effet Joule, le fil étant agencé, dans la zone de l'extrémité de fil à appointer, entre deux pôles électriques, de sorte que le fil s'échauffe dans cette zone, le fil étant chauffé à l'emplacement prédéterminé de manière à être porté au rouge ; et
- on charge l'emplacement chauffé par une charge prédéterminée, à savoir en particulier en direction de l'axe longitudinal du fil.

10. Procédé selon la revendication 9, **caractérisé par** les étapes suivantes :
- on serre le fil à un premier emplacement prédéterminé et à un second emplacement prédéterminé espacé de ce premier emplacement ;
- on fait chauffer le fil entre le premier et le second emplacement ;
- on charge le fil entre le premier et le second emplacement, de sorte que le fil est séparé entre le premier et le second emplacement et qu'il se forme une pointe de fil.

11. Procédé selon l'une des revendications 9 et 10, **caractérisé en ce que** l'on charge le fil en faisant déplacer le second emplacement de serrage par rapport au premier emplacement de serrage.

12. Procédé pour introduire par traction des fils dans des machines à étirer, **caractérisé par** l'étape consistant à engendrer une extrémité de fil appointée selon l'une des revendications 9 à 11.
